# EUROPÄISCHE PATENTANMELDUNG

(11) **EP 4 641 547 A1**
(43) Veröffentlichungstag der Anmeldung: **29.10.2025**
(21) Anmeldenummer: 25168184.7
(22) Anmeldetag: 03.04.2025
(51) Int. Cl.: G09F 3/02, G09F 3/00, B65D 65/10, B65D 5/42, G09F 3/10

(54) **LEBENSMITTELVERPACKUNG**

(30) Priorität: 24.04.2024 DE 102024111564
(71) Anmelder: ELLER foodPackaging GmbH, 78056 Villingen-Schwenningen (DE)
(72) Erfinder: Eller, Björn, 78166 Donaueschingen (DE); Mischke, Björn, 78655 Dunningen (DE); Baraga, Julia Franziska, 78093 Dauchingen (DE)
(74) Vertreter: Westphal, Mussgnug & Partner Patentanwälte mbB

(57) **Zusammenfassung**

Lebensmittelverpackung (10) mit einer Informationseinheit (12), die eine untere Lage (14), eine auf der unteren Lage (14) angeordnete obere Lage (16) sowie mindestens einen Informationsbereich (22, 24) umfasst, wobei in dem mindestens einen Informationsbereich (22, 24) mindestens ein Informationsfeld (26) angeordnet ist, wobei in jedem des mindestens einen Informationsfelds (26) die untere Lage (14) jeweils ein unteres Informationsfeld (28) und die obere Lage (16) jeweils ein oberes Informationsfeld (30) aufweist, und wobei das mindestens eine Informationsfeld (26) von einem geschlossenen Zustand, in dem das obere Informationsfeld (30) das untere Informationsfeld (28) verdeckt, in einen geöffneten Zustand, in dem das obere Informationsfeld (30) das untere Informationsfeld (28) freigibt, bringbar ist.

## Beschreibung

Die Erfindung betrifft eine Lebensmittelverpackung.

Insbesondere beim Verkauf von Speisen zum sofortigen Verzehr, sogenanntem Fast Food, wird häufig ein Gericht in verschiedenen Varianten angeboten. So sind Burger häufig beispielsweise in einer klassischen, einer vegetarischen und/oder einer besonders scharfen Variante erhältlich. Für die verschiedenen Varianten eines Gerichts wird dabei häufig die gleiche Verpackung verwendet.

In der Praxis entsteht regelmäßig die Situation, dass ein Gericht gleichzeitig in verschiedenen Varianten gekauft oder zum Verkauf vorbereitet wird. Bei Verwendung der gleichen Verpackung ergibt sich das Problem, dass die unterschiedlichen Varianten nach dem Verpacken von außen nicht mehr unterschieden werden können.

Aus der Praxis ist es daher bekannt, Fast Food in Kartons, beispielsweise sogenannte Burger-Boxen, zu verpacken, die, zum Beispiel an einer oberen Kante, perforierte Abschnitte aufweisen, die in den Karton eingedrückt werden können. Die verschiedenen perforierten Abschnitte können mit unterschiedlichen Informationen bedruckt sein, die jeweils Auskunft über die verschiedenen Varianten eines für diese Verpackung vorgesehenen Gerichts geben. Beim Verpacken des Gerichts in den Karton, beispielsweise beim Verschließen des Kartons, können diejenigen der perforierten Abschnitte in den Karton eingedrückt werden, die die der verpackten Variante entsprechende Information tragen. Auf diese Weise kann der Karton einfach und schnell verschiedenen Varianten eines Gerichts entsprechend angepasst werden.

Nachteilig an dieser Lösung ist, dass die Herstellung derartiger Verpackungen aufwändig und die Verpackungen selbst daher vergleichsweise teuer sind.

Der Erfindung liegt die Aufgabe zugrunde, eine Lebensmittelverpackung bereitzustellen, die beim Verpacken eines Lebensmittels derart angepasst werden kann, dass sie Auskunft über Eigenschaften des zur Verpackung vorgesehenen Inhalts gibt, und dabei einfach und günstig herstellbar ist.

Die Aufgabe wird erfindungsgemäß gelöst durch eine Lebensmittelverpackung mit den Merkmalen des Patentanspruchs 1.

Vorteilhafte Ausgestaltungen und Weiterbildungen der Erfindung sind in den abhängigen Ansprüchen angegeben.

Eine erfindungsgemäße Lebensmittelverpackung umfasst eine Informationseinheit, die eine untere Lage, eine auf der unteren Lage angeordnete obere Lage sowie mindestens einen Informationsbereich umfasst, wobei in dem mindestens einen Informationsbereich mindestens ein Informationsfeld angeordnet ist, wobei in jedem des mindestens einen Informationsfelds die untere Lage jeweils ein unteres Informationsfeld und die obere Lage jeweils ein oberes Informationsfeld aufweist, und wobei das mindestens eine Informationsfeld von einem geschlossenen Zustand, in dem das obere Informationsfeld das untere Informationsfeld verdeckt, in einen geöffneten Zustand, in dem das obere Informationsfeld das untere Informationsfeld freigibt, bringbar ist. Durch Anordnen des Informationsfelds in dem geschlossenen oder in dem geöffneten Zustand kann die Lebensmittelverpackung derart angepasst werden, dass sie Auskunft über Eigenschaften des zur Verpackung vorgesehenen Inhalts gibt. So kann das mindestens eine Informationsfeld beispielsweise Angaben wie "klassisch", "vegetarisch" und/oder "scharf" enthalten.

Die Lebensmittelverpackung ist vorzugsweise derart ausgebildet, dass das mindestens eine Informationsfeld werkzeuglos von dem geschlossenen Zustand in den geöffneten Zustand gebracht werden kann. Beispielsweise kann das obere Informationsfeld umklappbar oder abreißbar ausgebildet sein. Die Lebensmittelverpackung kann dabei so genutzt werden, dass dasjenige des mindestens einen Informationsfelds, das sich im geöffneten Zustand befindet, Auskunft über die Eigenschaft des zur Verpackung vorgesehenen Inhalts gibt. Insbesondere aufgrund der zweilagigen Ausführung kann die Lebensmittelverpackung einfach und günstig herstellbar sein.

Vorzugsweise entspricht eine in dem unteren Informationsfeld angeordnete untere Information einer in dem oberen Informationsfeld angeordneten oberen Information. So kann eine Angabe über Eigenschaften des zur Verpackung in der Lebensmittelverpackung vorgesehenen Inhalts, wie beispielsweise "klassisch", "vegetarisch" und/oder "scharf", als obere Information in dem oberen Informationsfeld und als untere Information in dem unteren Informationsfeld enthalten sein. Damit kann im geschlossenen Zustand auf einfache und übersichtliche Weise das zu öffnende des mindestens einen Informationsfelds identifiziert werden. Darüber hinaus kann im geöffneten Zustand so die in dem mindestens einen Informationsfeld enthaltene Information schnell und einfach erfasst werden, auch wenn das obere Informationsfeld nicht mehr oder nicht mehr unmittelbar einsehbar ist.

In einer bevorzugten Ausführungsform der Erfindung unterscheidet sich eine untere Farbgebung des unteren Informationsfelds von einer oberen Farbgebung des oberen Informationsfelds. Dadurch kann dasjenige des mindestens einen Informationsfelds, das sich im geöffneten Zustand befindet, besonders schnell identifiziert und somit die entsprechende untere Information auf einen Blick erfasst werden. Vorzugsweise weist das untere Informationsfeld eine sich von der oberen Farbgebung deutlich abhebende untere Farbgebung auf. So kann die untere Farbgebung beispielsweise eine Signalfarbe aufweisen oder komplementär zu der oberen Farbgebung ausgebildet sein.

Die untere Lage und/oder die obere Lage sind vorzugsweise jeweils als Papierblatt ausgebildet. Dadurch kann die Lebensmittelverpackung einfach herstellbar und einfach anpassbar auf den jeweiligen Anwendungsfall ausgebildet werden. Insbesondere erlaubt dadurch die Informationseinheit das Einwickeln und/oder Einfalten des zur Verpackung vorgesehenen Inhalts in die Lebensmittelverpackung. Als Papierblatt wird hier und im Folgenden vorzugsweise ein Papierwerkstoff mit einem spezifischen Gewicht von kleiner/gleich 150 g/m² bezeichnet.

Die obere Lage kann mittels eines an das mindestens eine Informationsfeld angrenzenden oberen Klebestreifens an der unteren Lage befestigt sein. Dabei kann die obere Lage gegenüberliegend des mindestens einen Informationsfelds einen über den oberen Klebestreifen hinausragenden Überstand aufweisen. Vorzugsweise ist der obere Klebestreifen zwischen der oberen Lage und der unteren Lage angeordnet. Besonders bevorzugt ist der obere Klebestreifen aus Dispersionsklebstoff hergestellt.

Der mindestens eine Informationsbereich kann mehrere Informationsfelder aufweisen, die vorzugsweise unmittelbar aneinander angrenzend angeordnet sind. Damit kann die Lebensmittelverpackung für eine größere Anzahl von Varianten des zur Verpackung vorgesehenen Inhalts verwendet werden. Vorzugsweise enthält jedes der Informationsfelder genau eine Angabe zu einer Eigenschaft des zur Verpackung vorgesehenen Inhalts. Besonders bevorzugt weist jedes der Informationsfelder die zuvor beschriebenen Eigenschaften des mindestens einen Informationsfelds auf. Durch eine unmittelbar aneinandergrenzende Anordnung der Informationsfelder können die oberen Informationsfelder der einzelnen Informationsfelder durch einen einfachen Schnitt voneinander getrennt und damit auf einfache Weise hergestellt werden.

In einer Weiterbildung der Erfindung weist die Informationseinheit einen ersten Informationsbereich und einen zweiten Informationsbereich auf, wobei der erste Informationsbereich und der zweite Informationsbereich unterschiedlich gekennzeichnet sind. Die beiden Informationsbereiche können so auf unterschiedliche zur Verpackung vorgesehene Inhalte hinweisen. Die Lebensmittelverpackung kann damit für zwei unterschiedliche zu verpackende Inhalte geeignet sein, wobei für jeden der unterschiedlichen Inhalte durch Öffnen des entsprechenden des mindestens einen Informationsfelds bestimmte Varianten gekennzeichnet werden können. Beim Verpacken kann die Lebensmittelverpackung dabei vorzugsweise so angeordnet werden, dass der für den verpackten Inhalt zutreffende der Informationsbereiche sichtbar und/oder der für den verpackten Inhalt nicht zutreffende der Informationsbereiche unsichtbar bzw. verdeckt ist. Vorzugsweise weisen der erste Informationsbereich und der zweite Informationsbereiche jeweils die Merkmale des zuvor beschriebenen mindestens einen Informationsbereichs auf.

In einer bevorzugten Ausführungsform der Erfindung umfasst die Lebensmittelverpackung ein Verpackungselement mit einer zentral angeordneten Verpackungslängsachse, entlang der die Informationseinheit auf dem Verpackungselement angeordnet ist.

Bevorzugt ist das Verpackungselement als Papierblatt ausgebildet. Dadurch kann der zur Verpackung vorgesehene Inhalt einfach in die Lebensmittelverpackung eingewickelt und/oder eingefaltet werden.

Besonders bevorzugt ist das Verpackungselement aus Pergamentpapier oder Pergamentersatzpapier hergestellt. Damit kann die Lebensmittelverpackung nassfest und/oder fettdicht ausgebildet sein.

Die Informationseinheit kann mittels eines entlang der Verpackungslängsachse verlaufenden unteren Klebestreifens an dem Verpackungselement befestigt sein. Vorzugsweise weist der untere Klebestreifen eine geringere Breite als die untere Lage auf. Vorzugsweise ist der untere Klebestreifen zwischen der unteren Lage und dem Verpackungselement angeordnet. Besonders bevorzugt ist der untere Klebestreifen aus Dispersionsklebstoff hergestellt. Der untere Klebestreifen kann gegenüber dem oberen Klebestreifen versetzt angeordnet sein.

Das Verpackungselement kann einen ersten Verpackungslängsrand und einen dem ersten Verpackungslängsrand gegenüber angeordneten zweiten Verpackungslängsrand aufweisen, die das Verpackungselement quer zu der Verpackungslängsachse begrenzen, wobei die Informationseinheit derart auf dem Verpackungselement angeordnet ist, dass das mindestens eine obere Informationsfeld und das mindestens eine untere Informationsfeld beabstandet zu dem ersten Verpackungslängsrand und/oder dem zweiten Verpackungslängsrand angeordnet sind. Vorzugsweise ist die Informationseinheit derart auf dem Verpackungselement angeordnet, dass zwischen der Informationseinheit und dem ersten Verpackungslängsrand und/oder zwischen der Informationseinheit und dem zweiten Verpackungslängsrand jeweils ein Verpackungsüberstand angeordnet ist. Der zur Verpackung vorgesehene Inhalt kann damit so verpackt werden, dass im gepackten Zustand der Lebensmittelverpackung ein möglichst geringer Teil der Informationseinheit verdeckt ist. Der erste Verpackungslängsrand und/oder der zweite Verpackungslängsrand sind vorzugsweise entlang der, besonders bevorzugt parallel zu der Verpackungslängsachse angeordnet. Die Eigenschaft "parallel" ist hier und im Folgenden vorzugsweise derart zu verstehen, dass parallel zueinander angeordnete Gegenstände auch aufeinanderliegend angeordnet sein können.

Das Verpackungselement kann einen ersten Verpackungsendabschnitt und einen entlang der Verpackungslängsachse dem ersten Verpackungsendabschnitt gegenüberliegenden zweiten Verpackungsendabschnitt aufweisen, wobei die Informationseinheit derart auf dem Verpackungselement angeordnet ist, dass der mindestens eine Informationsbereich in dem ersten Verpackungsendabschnitt und/oder in dem zweiten Verpackungsendabschnitt angeordnet ist. Insbesondere wenn der zur Verpackung vorgesehene Inhalt durch Einwickeln in das Verpackungselement entlang der Verpackungslängsachse verpackt wird, kann damit erreicht werden, dass der mindestens eine Informationsbereich im gepackten Zustand sichtbar angeordnet ist. Vorzugsweise ist die Informationseinheit derart auf dem Verpackungselement angeordnet, dass das mindestens eine Informationsfeld in dem ersten Verpackungsendabschnitt und/oder in dem zweiten Verpackungsendabschnitt angeordnet ist. Das Verpackungselement kann einen zwischen erstem Verpackungsendabschnitt und zweitem Verpackungsendabschnitt angeordneten Verpackungsmittenabschnitt aufweisen, der frei von dem mindestens einen Informationsfeld ist.

In einer Weiterbildung der Erfindung ist die Informationseinheit derart auf dem Verpackungselement angeordnet, dass der erste Informationsbereich in dem ersten Verpackungsendabschnitt und der zweite Informationsbereich in dem zweiten Verpackungsendabschnitt angeordnet ist. Insbesondere wenn der zur Verpackung vorgesehene Inhalt durch Einwickeln in das Verpackungselement entlang der Verpackungslängsachse verpackt wird, kann damit durch Einwickeln ausgehend von den unterschiedlichen Verpackungsendabschnitten eine Sichtbarkeit der verschiedenen Informationsbereiche im gepackten Zustand erreicht werden. Vorzugsweise ist die Informationseinheit derart auf dem Verpackungselement angeordnet, dass das mindestens eine Informationsfeld des ersten Informationsbereichs in dem ersten Verpackungsendabschnitt und das mindestens eine Informationsfeld des zweiten Informationsbereichs in dem zweiten Verpackungsendabschnitt angeordnet ist.

In einer besonders bevorzugten Ausführungsform der Erfindung ist das Verpackungselement rechteckig mit zwei parallel zur Verpackungslängsachse angeordneten langen Verpackungslängsrändern und zwei quer zur Verpackungslängsachse angeordneten kurzen Verpackungsquerrändern ausgebildet, und die Informationseinheit ist rechteckig mit zwei langen Einheitslängsrändern und zwei quer zu den Einheitslängsrändern angeordneten kurzen Einheitsquerrändern ausgebildet. Dabei ist die Informationseinheit vorzugsweise derart auf dem Verpackungselement angeordnet, dass die beiden Einheitsquerränder auf den beiden Verpackungsquerrändern und die beiden Einheitslängsränder parallel zu den beiden Verpackungslängsrändern angeordnet sind. Besonders bevorzugt sind die beiden Einheitslängsränder dabei beabstandet zu den beiden Verpackungslängsrändern angeordnet.

Das Attribut "lang" in Bezug auf die Verpackungslängsränder und die Einheitslängsränder bringt vorzugsweise zum Ausdruck, dass die Verpackungslängsränder länger als die Verpackungsquerränder und die Einheitslängsränder länger als die Einheitsquerränder ausgebildet sind. Entsprechend bringt das Attribut "kurz" in Bezug auf die Verpackungsquerränder und die Einheitsquerränder vorzugsweise zum Ausdruck, dass die Verpackungsquerränder kürzer als die Verpackungslängsränder und die Einheitsquerränder kürzer als die Einheitslängsränder ausgebildet sind.

Die Einheitslängsränder sind vorzugsweise gleich lang wie die Verpackungslängsränder ausgebildet. Die Einheitsquerränder sind vorzugsweise kürzer als die Verpackungsquerränder ausgebildet. Die Informationseinheit kann zentral auf dem Verpackungselement angeordnet sein. Damit weisen die beiden Einheitslängsränder vorzugsweise jeweils den gleichen Abstand zu den jeweils entsprechenden Verpackungslängsrändern auf.

Ein Ausführungsbeispiel der Erfindung wird anhand der nachfolgenden Figuren erläutert. Es zeigt:
- Figur 1a: eine Explosionsansicht eines Ausführungsbeispiels einer Lebensmittelverpackung mit sämtlichen Informationsfeldern in geschlossenem Zustand,
- Figur 1b: eine Explosionsansicht des in Fig. 1a gezeigten Ausführungsbeispiels mit einem Informationsfeld in geöffnetem Zustand,
- Figur 2a: eine Draufsicht des in Fig. 1a gezeigten Ausführungsbeispiels in dem in Fig. 1a gezeigten Zustand,
- Figur 2b: eine Draufsicht des in Fig. 1a gezeigten Ausführungsbeispiels in dem in Fig. 1b gezeigten Zustand,
- Figur 3a: eine perspektivische Ansicht des in Fig. 1a gezeigten Ausführungsbeispiels in einem gepackten Zustand mit sämtlichen Informationsfeldern in geschlossenem Zustand,
- Figur 3b: eine perspektivische Ansicht des in Fig. 1a gezeigten Ausführungsbeispiels in einem gepackten Zustand mit einem Informationsfeld in geöffnetem Zustand.

Die Figuren 1a bis 3b zeigen verschiedene Ansichten eines Ausführungsbeispiels. Der Übersichtlichkeit halber werden nicht alle Bezugszeichen in jeder Figur verwendet. Für gleiche und funktionsgleiche Teile werden die gleichen Bezugszeichen verwendet.

Fig. 1a zeigt eine Explosionsansicht eines Ausführungsbeispiels einer Lebensmittelverpackung 10, die eine Informationseinheit 12 mit einer unteren Lage 14 und einer auf der unteren Lage 14 angeordneten oberen Lage 16, sowie ein Verpackungselement 18 mit einer zentral angeordneten Verpackungslängsachse 20 umfasst. Die Informationseinheit 12 ist entlang der Verpackungslängsachse auf dem Verpackungselement 18 angeordnet.

Die Informationseinheit weist einen ersten Informationsbereich 22 und einen zweiten Informationsbereich 24 auf, wobei der erste Informationsbereich 22 und der zweite Informationsbereich 24 unterschiedlich gekennzeichnet sein können. Die beiden Informationsbereiche 22, 24 können so auf unterschiedliche zur Verpackung vorgesehene Inhalte hinweisen, sodass die Lebensmittelverpackung 10 für zwei unterschiedliche zu verpackende Inhalte geeignet ist. Sowohl der erste Informationsbereich 22 als auch der zweite Informationsbereich 24 weist jeweils mehrere Informationsfelder 26 auf. Vorzugsweise enthält jedes der Informationsfelder 26 genau eine Angabe zu einer Eigenschaft des zur Verpackung vorgesehenen Inhalts.

In jedem der Informationsfelder 26 weist die untere Lage 14 jeweils ein unteres Informationsfeld 28 und die obere Lage 16 jeweils ein oberes Informationsfeld 30 auf. Jedes der Informationsfelder 26 ist von einem geschlossenen Zustand, in einen geöffneten Zustand bringbar. Während die Fig. 1a, 2a u. 3a die Lebensmittelverpackung 10 in Anordnungen zeigen, in denen sich alle der Informationsfelder 26 in einem geschlossenen Zustand befinden, zeigen die Fig. 1b, 2b u. 3b die Lebensmittelverpackung 10 in Anordnungen, in dem sich eins der Informationsfelder 26 in einem geöffneten Zustand befindet.

Im geschlossenen Zustand eines der Informationsfelder 26 verdeckt das entsprechende obere Informationsfeld 30 das entsprechende untere Informationsfeld 28 (Fig. 1a, 2a u. 3a). Im geöffneten Zustand eines der Informationsfelder 26 gibt das entsprechende obere Informationsfeld 30 das entsprechende untere Informationsfeld 28 frei (Fig. 1b, 2b u. 3b). Durch Anordnen eines oder mehrerer der Informationsfelder 26 in dem geschlossenen oder in dem geöffneten Zustand kann die Lebensmittelverpackung 10 derart angepasst werden, dass sie Auskunft über Eigenschaften des zur Verpackung vorgesehenen Inhalts gibt. So kann beispielsweise jedes der Informationsfelder 26 eine Angabe wie "klassisch", "vegetarisch" und/oder "scharf" enthalten.

Die Lebensmittelverpackung 10 ist derart ausgebildet, dass jedes der Informationsfelder 26 werkzeuglos von dem geschlossenen Zustand in den geöffneten Zustand gebracht werden kann. Wie der Pfeil in den Fig. .1b u. 3b andeutet, kann das jeweilige obere Informationsfeld 30 umklappbar ausgebildet sein. Die Lebensmittelverpackung 10 kann dabei so genutzt werden, dass dasjenige der Informationsfelder 26, das sich im geöffneten Zustand befindet, Auskunft über die Eigenschaft des zur Verpackung vorgesehenen Inhalts gibt.

Wie beispielsweise Fig. 1a veranschaulicht, sind die Informationsfelder 26 unmittelbar aneinander angrenzend angeordnet. Durch eine derartige Anordnung können die oberen Informationsfelder 30 im Herstellungsverfahren durch einen einfachen Schnitt 32 voneinander getrennt werden.

Der Vergleich der Fig. 2a u. 2b verdeutlicht, dass eine in einem der unteren Informationsfelder 28 angeordnete untere Information 34 einer in dem entsprechenden oberen Informationsfeld 30 angeordneten oberen Information 36 entspricht. So kann eine Angabe über Eigenschaften des zur Verpackung in der Lebensmittelverpackung 10 vorgesehenen Inhalts, wie beispielsweise "klassisch", "vegetarisch" und/oder "scharf", in Form der unteren Information 34 in dem unteren Informationsfeld 28 und als entsprechende obere Information 36 in dem entsprechenden oberen Informationsfeld 30 enthalten sein.

Die unteren Informationsfelder 28 können eine untere Farbgebung 38 aufweisen, die sich von einer oberen Farbgebung 40 des oberen Informationsfelds unterscheidet. Dadurch kann dasjenige der Informationsfelder 26, das sich im geöffneten Zustand befindet, besonders schnell identifiziert werden.

Insbesondere die Fig. 1a u. 1b verdeutlichen, dass die untere Lage 14, die obere Lage 16 und das Verpackungselement 18 jeweils als Papierblatt 42 ausgebildet sind. Dadurch kann der zur Verpackung vorgesehene Inhalt einfach in die Lebensmittelverpackung 10 eingewickelt und/oder eingefaltet werden. Bevorzugt ist das Verpackungselement 18 dabei aus Pergamentpapier oder Pergamentersatzpapier hergestellt. Damit kann die Lebensmittelverpackung 10 nassfest und/oder fettdicht ausgebildet sein.

Wie in Fig. 2a u. 2b gezeigt ist, kann die obere Lage 16 mittels eines an die Informationsfelder 26 angrenzenden oberen Klebestreifens 44 an der unteren Lage 14 befestigt sein. Dabei kann die obere Lage 16 gegenüberliegend der Informationsfelder 26 einen über den oberen Klebestreifen 44 hinausragenden Überstand 46 aufweisen. Der obere Klebestreifen 44 ist zwischen der oberen Lage 16 und der unteren Lage 14 angeordnet.

Die Fig. 2a u. 2b zeigen ebenfalls, dass die Informationseinheit 12 mittels eines entlang der Verpackungslängsachse 20 verlaufenden unteren Klebestreifens 48 an dem Verpackungselement 18 befestigt ist. Der untere Klebestreifen 48 weist dabei eine geringere Breite als die untere Lage 14 auf. Der untere Klebestreifen 48 ist zwischen der unteren Lage 14 und dem Verpackungselement 18 angeordnet. Außerdem ist der untere Klebestreifen 48 gegenüber dem oberen Klebestreifen 44 versetzt angeordnet. Der obere Klebestreifen 44 und der untere Klebestreifen 48 können aus Dispersionsklebstoff hergestellt sein.

Wie ebenfalls die Fig. 2a u. 2b zeigen, weist das Verpackungselement 18 einen ersten Verpackungsendabschnitt 50 und einen entlang der Verpackungslängsachse 20 dem ersten Verpackungsendabschnitt 50 gegenüberliegenden zweiten Verpackungsendabschnitt 52 auf. Das Verpackungselement 18 weist ferner einen zwischen dem ersten Verpackungsendabschnitt 50 und dem zweiten Verpackungsendabschnitt 52 angeordneten Verpackungsmittenabschnitt 54 auf, in dem keines der Informationsfelder 26 angeordnet ist.

Die Informationseinheit 12 ist derart auf dem Verpackungselement 18 angeordnet, dass der erste Informationsbereich 22 in dem ersten Verpackungsendabschnitt 50 und der erste Informationsbereich 24 in dem zweiten Verpackungsendabschnitt 52 angeordnet ist. Dabei ist die Informationseinheit 12 derart auf dem Verpackungselement 18 angeordnet, dass die Informationsfelder 26 des ersten Informationsbereichs 22 in dem ersten Verpackungsendabschnitt 50 und die Informationsfelder 26 des zweiten Informationsbereichs 24 in dem zweiten Verpackungsendabschnitt 52 angeordnet sind. Insbesondere wenn der zur Verpackung vorgesehene Inhalt durch Einwickeln in das Verpackungselement 18 entlang der Verpackungslängsachse 20 verpackt wird, kann damit durch Einwickeln ausgehend von den unterschiedlichen Verpackungsendabschnitten 50, 52 eine Sichtbarkeit der verschiedenen Informationsbereiche 22, 24 im gepackten Zustand erreicht werden. So zeigen die Fig. 3a u. 3b beispielsweise eine Anordnung im gepackten Zustand, bei der der zweite Informationsbereich 24 sichtbar angeordnet ist, während der erste Informationsbereich 22 teilweise verdeckt angeordnet ist.

Die Fig. 2a u. 2b zeigen, dass das Verpackungselement 18 rechteckig mit einem parallel zur Verpackungslängsachse 20 angeordneten, langen ersten Verpackungslängsrand 56, einem dem ersten Verpackungslängsrand 56 gegenüber angeordneten zweiten Verpackungslängsrand 57, und zwei quer zur Verpackungslängsachse 20 angeordneten kurzen Verpackungsquerrändern 58 ausgebildet ist. Die Verpackungslängsränder 56, 57 begrenzen das Verpackungselement 18 quer zu der Verpackungslängsachse 20. Die Informationseinheit 12 ist ebenfalls rechteckig mit zwei langen Einheitslängsrändern 60 und zwei quer zu den Einheitslängsrändern 60 angeordneten kurzen Einheitsquerrändern 62 ausgebildet. Dabei ist die Informationseinheit 12 derart auf dem Verpackungselement 18 angeordnet, dass die beiden Einheitsquerränder 62 auf den beiden Verpackungsquerrändern 58 und die beiden Einheitslängsränder 60 parallel und beabstandet zu den beiden Verpackungslängsrändern 56 angeordnet sind (siehe auch Fig. 1a u. 1b).

Wie in Fig. 2a u. 2b dargestellt, sind die Einheitslängsränder 60 gleich lang wie die Verpackungslängsränder 56 ausgebildet. Die Einheitsquerränder 62 sind kürzer als die Verpackungsquerränder 58 ausgebildet. Die Informationseinheit 12 ist außerdem zentral auf dem Verpackungselement 18 angeordnet. Damit weisen die beiden Einheitslängsränder 60 jeweils den gleichen Abstand 64 zu den jeweils entsprechenden Verpackungslängsrändern 56, 57 auf. Dadurch ist zwischen der Informationseinheit 12 und dem ersten Verpackungslängsrand 56 und zwischen dem zweiten Verpackungslängsrand 57 jeweils ein Verpackungsüberstand 66 angeordnet. Indem, wie in Fig. 3a u. 3b dargestellt, der Verpackungsüberstand 66 genutzt wird, Seitenflächen 68 der Lebensmittelverpackung 10 zu bilden, kann der gepackte Zustand der Lebensmittelverpackung 10 derart gestaltet werden, dass ein möglichst geringer Teil der Informationseinheit 12 verdeckt ist.

### Bezugszeichenliste

- 10: Lebensmittelverpackung
- 12: Informationseinheit
- 14: untere Lage
- 16: obere Lage
- 18: Verpackungselement
- 20: Verpackungslängsachse
- 22: erster Informationsbereich
- 24: zweiter Informationsbereich
- 26: Informationsfeld
- 28: unteres Informationsfeld
- 30: oberes Informationsfeld
- 32: Schnitt
- 34: untere Information
- 36: obere Information
- 38: untere Farbgebung
- 40: obere Farbgebung
- 42: Papierblatt
- 44: oberer Klebestreifen
- 46: Überstand
- 48: unterer Klebestreifen
- 50: erster Verpackungsendabschnitt
- 52: zweiter Verpackungsendabschnitt
- 54: Verpackungsmittenabschnitt
- 56: erster Verpackungslängsrand
- 57: zweiter Verpackungslängsrand
- 58: Verpackungsquerrand
- 60: Einheitslängsrand
- 62: Einheitsquerrand
- 64: Abstand
- 66: Verpackungsüberstand
- 68: Seitenfläche

## Patentansprüche

1. Lebensmittelverpackung (10),
mit einer Informationseinheit (12), die eine untere Lage (14), eine auf der unteren Lage (14) angeordnete obere Lage (16) sowie mindestens einen Informationsbereich (22, 24) umfasst, wobei in dem mindestens einen Informationsbereich (22, 24) mindestens ein Informationsfeld (26) angeordnet ist, wobei in jedem des mindestens einen Informationsfelds (26) die untere Lage (14) jeweils ein unteres Informationsfeld (28) und die obere Lage (16) jeweils ein oberes Informationsfeld (30) aufweist, und wobei das mindestens eine Informationsfeld (26) von einem geschlossenen Zustand, in dem das obere Informationsfeld (30) das untere Informationsfeld (28) verdeckt, in einen geöffneten Zustand, in dem das obere Informationsfeld (30) das untere Informationsfeld (28) freigibt, bringbar ist.

2. Lebensmittelverpackung nach Anspruch 1,
**dadurch gekennzeichnet, dass** eine in dem unteren Informationsfeld (28) angeordnete untere Information (34) einer in dem oberen Informationsfeld (30) angeordneten oberen Information (36) entspricht.

3. Lebensmittelverpackung nach einem der vorhergehenden Ansprüche, **dadurch gekennzeichnet, dass** eine untere Farbgebung (38) des unteren Informationsfelds (28) sich von einer oberen Farbgebung (40) des oberen Informationsfelds (30) unterscheidet.

4. Lebensmittelverpackung nach einem der vorhergehenden Ansprüche, **dadurch gekennzeichnet, dass** die untere Lage (14) und/oder die obere Lage (16) jeweils als Papierblatt (42) ausgebildet sind.

5. Lebensmittelverpackung nach einem der vorhergehenden Ansprüche, **dadurch gekennzeichnet, dass** die obere Lage (16) mittels eines an das mindestens eine Informationsfeld (26) angrenzenden oberen Klebestreifens (44) an der unteren Lage (14) befestigt ist.

6. Lebensmittelverpackung nach einem der vorhergehenden Ansprüche, **dadurch gekennzeichnet, dass** der mindestens eine Informationsbereich (22, 24) mehrere Informationsfelder (26) aufweist, die vorzugsweise unmittelbar aneinander angrenzend angeordnet sind.

7. Lebensmittelverpackung nach einem der vorhergehenden Ansprüche, **dadurch gekennzeichnet, dass** die Informationseinheit (12) einen ersten Informationsbereich (22) und einen zweiten Informationsbereich (24) aufweist, wobei der erste Informationsbereich (22) und der zweite Informationsbereich (24) unterschiedlich gekennzeichnet sind.

8. Lebensmittelverpackung nach einem der vorhergehenden Ansprüche, **dadurch gekennzeichnet, dass** die Lebensmittelverpackung (10) ein Verpackungselement (18) mit einer zentral angeordneten Verpackungslängsachse (20) umfasst, entlang der die Informationseinheit (12) auf dem Verpackungselement (18) angeordnet ist.

9. Lebensmittelverpackung nach Anspruch 8,
**dadurch gekennzeichnet, dass** das Verpackungselement (18) als Papierblatt (42) ausgebildet ist.

10. Lebensmittelverpackung nach Anspruch 9,
**dadurch gekennzeichnet, dass**
das Verpackungselement (18) aus Pergamentpapier oder Pergamentersatzpapier hergestellt ist.

11. Lebensmittelverpackung nach einem der Ansprüche 8 bis 10,
**dadurch gekennzeichnet, dass**
die Informationseinheit (12) mittels eines entlang der Verpackungslängsachse (20) verlaufenden unteren Klebestreifens (48) an dem Verpackungselement (18) befestigt ist.

12. Lebensmittelverpackung nach einem der Ansprüche 8 bis 11,
**dadurch gekennzeichnet, dass**
das Verpackungselement (18) einen ersten Verpackungslängsrand (56) und einen dem ersten Verpackungslängsrand (56) gegenüber angeordneten zweiten Verpackungslängsrand (57) aufweist, die das Verpackungselement (18) quer zu der Verpackungslängsachse (20) begrenzen, wobei die Informationseinheit (12) derart auf dem Verpackungselement (18) angeordnet ist, dass das mindestens eine obere Informationsfeld (30) und das mindestens eine untere Informationsfeld (28) beabstandet zu dem ersten Verpackungslängsrand (56) und/oder dem zweiten Verpackungslängsrand (57) angeordnet sind.

13. Lebensmittelverpackung nach einem der Ansprüche 8 bis 12,
**dadurch gekennzeichnet, dass**
das Verpackungselement (18) einen ersten Verpackungsendabschnitt (50) und einen entlang der Verpackungslängsachse (20) dem ersten Verpackungsendabschnitt (50) gegenüberliegenden zweiten Verpackungsendabschnitt (52) aufweist, wobei die Informationseinheit (12) derart auf dem Verpackungselement (18) angeordnet ist, dass der mindestens eine Informationsbereich (22, 24) in dem ersten Verpackungsendabschnitt (50) und/oder in dem zweiten Verpackungsendabschnitt (52) angeordnet ist.

14. Lebensmittelverpackung nach Anspruch 7 und Anspruch 13,
**dadurch gekennzeichnet, dass**
die Informationseinheit (12) derart auf dem Verpackungselement (18) angeordnet ist, dass der erste Informationsbereich (22) in dem ersten Verpackungsendabschnitt (50) und der zweite Informationsbereich (24) in dem zweiten Verpackungsendabschnitt (52) angeordnet ist.

15. Lebensmittelverpackung nach einem der Ansprüche 8 bis 14, **dadurch gekennzeichnet, dass**
das Verpackungselement (18) rechteckig mit zwei parallel zur Verpackungslängsachse (20) angeordneten langen Verpackungslängsrändern (56, 57) und zwei quer zur Verpackungslängsachse (20) angeordneten kurzen Verpackungsquerrändern (58) ausgebildet ist, und die Informationseinheit (12) rechteckig mit zwei langen Einheitslängsrändern (60) und zwei quer zu den Einheitslängsrändern (60) angeordneten kurzen Einheitsquerrändern (62) ausgebildet ist, wobei die Informationseinheit (12) derart auf dem Verpackungselement (18) angeordnet ist, dass die beiden Einheitsquerränder (62) auf den beiden Verpackungsquerrändern (58) und die beiden Einheitslängsränder (60) parallel zu den beiden Verpackungslängsrändern (56, 57) angeordnet sind.
